# FASCICULE DE BREVET EUROPEEN

(11) **EP 3 052 991 B1**
(45) Date de publication et mention de la délivrance du brevet: **08.11.2017**
(21) Numéro de dépôt: 14783780.1
(22) Date de dépôt: 25.09.2014
(51) Int. Cl.: G04B 1/20, G04B 5/24, G04F 8/04

(54) **BARILLET À SYSTÈME PROFILAIRE À GEOMÉTRIE ALTERNÉE POUR PIÈCE D'HORLOGERIE**
FEDERHAUS MIT PROFILSYSTEM MIT EINER ALTERIERENDEN GEOMETRIE FÜR EINE UHR
BARREL WITH PROFILE SYSTEM WITH AN ALTERNATING GEOMETRY FOR A TIMEPIECE

(30) Priorité: 04.10.2013 CH 17072013
(43) Date de publication de la demande: 10.08.2016
(73) Titulaire: Cartier International AG, 6312 Steinhausen (CH)
(72) Inventeur: MOCK, Elmar, CH-1922 Salvan (CH); LÉCHOT, Christophe, CH-2503 Biel/Bienne (CH)
(74) Mandataire: P&TS SA (AG, Ltd.)
(86) Numéro de dépôt international: PCT/EP2014/070550
(87) Numéro de publication internationale: WO 2015/058922

(56) Documents cités:
- CH-A- 494 421
- CH-A2- 703 618
- US-A- 1 522 073

## Description

### Domaine technique

La présente invention concerne un barillet destiné à équiper une pièce d'horlogerie à remontage automatique et dont le tambour comporte un système profilaire, ainsi qu'une pièce d'horlogerie équipée d'un tel barillet.

### Etat de la technique

Des barillets pour pièces d'horlogerie à remontage automatique comportent classiquement un tambour dans lequel est logé un ressort moteur enroulé en spirale autour d'un arbre de barillet. Pour éviter toute surtension du ressort moteur, pouvant le faire céder ou endommager le rouage du dispositif de remontage automatique, le ressort moteur n'est pas fixé à la paroi latérale du tambour, mais accouplé à friction, par l'intermédiaire de sa dernière spire, à l'aide d'une lame élastique appelée bride glissante. L'accouplement à friction entre le ressort moteur et la paroi latérale du tambour doit être calculé pour qu'au-delà d'un couple moteur maximum déterminé, la dernière spire glisse le long de ladite paroi et diminue ainsi la tension du ressort moteur. L'état de surface de la paroi latérale intérieure du tambour ainsi que sa lubrification sont des facteurs influençant fortement le fonctionnement de cet accouplement à friction. Un autre facteur déterminant concerne la géométrie de la paroi latérale intérieure.

Selon l'état de la technique, la paroi latérale intérieure du tambour comporte souvent des surfaces de frottement, alternant avec des découpes en forme d'encoches dans lesquelles l'extrémité du ressort moteur vient buter. La combinaison des effets de frottement et de butée de la dernière spire sur la paroi latérale, permet d'atteindre des couples moteurs maximums élevés, et donc une réserve de marche importante.

Toutefois, une difficulté liée à la présence d'encoches dans la paroi latérale intérieure du tambour, est celle de l'usure. Le problème de l'usure est particulièrement gênant car il s'auto-amplifie et peut conduire à des dégâts importants, des dysfonctionnements ou même la rupture d'une pièce. Lorsque le frottement de la dernière spire du ressort moteur arrache des fines particules à la paroi, celles-ci rendent le frottement encore plus abrasif, ce qui produit encore plus de particules et accélère le phénomène d'usure. A la longue, l'accouplement à friction entre le ressort moteur et la paroi latérale du barillet peut être sérieusement affecté.

Il est connu que la présence d'encoches dans la paroi latérale intérieure du tambour participe au phénomène d'usure du barillet. En effet, les encoches forment des angles vifs saillants situés en limite amont et aval des surfaces de frottement par rapport au sens de glissement de la dernière spire, c'est-à-dire en sortie et en entrée, respectivement, d'encoche. Sur ces angles vifs saillants, les pressions du ressort moteur sont très élevées. Ils peuvent alors s'émousser rapidement.

Ces systèmes connus présentent le défaut que l'extrémité du ressort moteur soumet une des arêtes des encoches à une forte usure, de sorte que la durée de vie des barillets est courte. La situation est encore pire lorsque l'extrémité du ressort moteur présente des bavures, ce que l'on ne peut jamais éviter absolument, car l'usure est encore plus forte. C'est pourquoi il importe que les encoches soient très peu profondes. Par exemple, le document CH703618 décrit un barillet pour pièce d'horlogerie à remontage automatique comprenant un tambour d'axe AA muni d'une paroi latérale intérieure comportant des surfaces de frottement alternant avec des structures de blocage formant des angles saillants ou rentrants en limite des surfaces de frottement, et un ressort moteur formant un enroulement comportant une spire extérieure, laquelle est accouplée à friction avec ladite paroi latérale intérieure et libre de glisser contre la paroi latérale intérieure en cas de surtension du ressort moteur. Les surfaces de frottement sont limitées, en aval par rapport au sens de glissement de ladite spire extérieure, par un angle saillant arrondi ou un angle rentrant.

Le document WO12150492 décrit un mécanisme de remontage automatique pour pièces d'horlogerie comprenant une masse de remontage automatique reliée à une extrémité d'un ressort de barillet par une liaison cinématique comprenant un cliquet comportant un corps et deux bras élastiques coopérant par leurs extrémités libres avec une denture en dents de loup d'une roue a cliquet; ce cliquet étant entrainé dans ses déplacements par les mouvements angulaires de la masse de remontage. Un premier des deux bras du cliquet est élastiquement déformable sous l'action de la force induite par le couple de retenue de la roue à cliquet; cette déformation provoque, lorsque le couple de retenue de la roue à cliquet atteint une valeur préétablie correspondant à l'armage complet du ressort de barillet, un déplacement angulaire du corps du cliquet autour d'une came reliée cinématiquement à la masse de remontage automatique suffisant pour provoquer le déplacement, sans déformation élastique, du second bras du cliquet hors de l'enveloppe de la denture en dents de loup de la roue a cliquet.

### Bref résumé de l'invention

Un but de la présente invention est de proposer un barillet exempt des limitations des barillets connus.

Un autre but de la présente invention est de proposer un barillet dans lequel l'usure des ressorts de barillet est réduite.

Selon l'invention, ces buts sont atteints notamment au moyen d'un barillet pour une montre automatique comprenant un tambour avec une paroi latérale interne et un ressort de barillet pourvu d'une spire externe coopérant par friction avec la paroi latérale interne du tambour, le profil de la paroi latérale interne comportant une pluralité d'arcs de cercles de glissement et d'arc de cercle de frottement disposés en alternance, dans lequel les arcs de glissement et de frottement correspondent sensiblement à un arrangement géométrique constitué d'un élément profilaire de construction servant de repère géométrique pour déterminer les positions et dimensions d'arcs de glissement et d'arcs de frottement, les arcs de glissement étant répartis angulairement le long de l'élément profilaire, centrés sur cet élément profilaire et ayant un rayon inférieur au rayon d'un cercle circonscrit à l'élément profilaire; les arcs de frottement sont répartis angulairement le long de l'élément profilaire, chacun des arcs de frottement s'étendant entre des points tangents à chacun des arcs de glissement adjacents à l'arc de frottement ; chacun des arcs de frottement étant centré par rapport à une position sur l'élément profilaire diamétralement opposée au centre de l'arc de frottement, le rayon de l'arc de frottement correspondant à la distance entre ladite position et un des points tangents, de sorte que la spire externe coopère par friction avec ladite paroi latérale interne du tambour et est libre de glisser contre les arcs de frottement de ladite paroi dans le cas où la tension du ressort excède une valeur de seuil de glissement donnée, et libre de glisser contre les arcs de glissement de ladite paroi lorsque la tension du ressort est inférieure à ladite valeur de seuil de glissement donnée.

Un tel système offre de multiples possibilités pour générer des configurations ne comportant pas d'arrêtes vives ou autres types de portion susceptibles de générer une usure importante et/ou rapide d'un élément mobile coopérant avec la paroi générée grâce au système. En fonction des caractérisitques du ressort, des matériaux utilisés et des dimensions des différents éléments architecturaux, une pluralité de géométries peuvent être établies de façon à bien correspondre à chaque cas spécifique.

L'élément profilaire de construction est de préférence un cercle. En variantes, on peut aussi utiliser d'autres formes parmi les formes géométriques suivantes : oval, triangle, hexagone, pentagone, octogone, etc. On peut aussi utiliser un élément profilaire de construction avec profil irrégulier.

Dans un mode de réalisdation avantageux, le système profilaire comprend six arcs de glissement et de six arcs de frottement disposés en alternance, formant un agencement hexalobulaire.

Dans une variante, le barillet comprend neuf arcs de cercles de glissement et de neuf arcs de cercles de frottement disposée en alternance, formant un agencement ennéalobulaire.

Dans une autre variante de réalisation, la pluralité d'arcs de glissement et d'arc de frottement disposés en alternance forme un profil fermé contre lequel une portion d'un mobile de pièce d'horlogerie est susceptible de se déplacer.

De manière avantageuse, le ressort de barillet est pourvu d'une spire externe coopérant par friction avec ladite paroi latérale interne du tambour et est libre de glisser contre les arcs de frottement de ladite paroi dans le cas où la tension du ressort excède une valeur de seuil de glissement donnée, et est libre de glisser contre les arcs de glissement de ladite paroi même lorsque la tension du ressort est inférieure à ladite valeur de seuil de glissement donnée.

L'invention prévoit également une pièce d'horlogerie comportant un barillet tel que préalablement décrit.

### Brève description des figures

Des exemples de mise en oeuvre de l'invention sont indiqués dans la description illustrée par les figures annexées dans lesquelles :
La figure 1A est une représentation schématique d'un exemple de système profilaire à géométrie alternée avec trois lobes, pour le barillet de l'invention;
La figure 1B est une représentation schématique de l'exemple de système profilaire de la figure 1A, montrant également la paroi latérale obtenue;
La figure 1C est une représentation schématique d'un exemple de système profilaire à géométrie alternée avec six lobes pour le barillet selon l'invention;
La figure 1D est une représentation schématique d'un exemple de système profilaire à géométrie alternée avec neuf lobes pour le barillet selon l'invention;
Les figures 2A et 2B sont des représentations schématiques d'exemples de systèmes profilaires à géométrie alternée avec trois lobes pour le barillet selon l'invention, dont les dimensions de l'arc de glissement varient de façon importante;
La figure 3 est une représentation schématique d'un exemple de barillet pour pièce d'horlogerie mécanique selon l'invention ;
Les figures 4 et 5 sont des représentations schématiques d'exemples de systèmes profilaires à géométrie alternée pour le barillet selon l'invention avec des formes diverses d'élément profilaire virtuel.

### Exemple(s) de mode de réalisation

La figure 1A illustre les éléments géométriques permettant de construire un système géométrique profilaire 1 pour le barillet selon l'invention. À des fins d'explications, l'exemple de cette figure comporte uniquement trois lobes ou zones de frottement 6, afin de privilégier la lisibilité de la figure et des différents éléments illustrés.

Un élément profilaire virtuel de construction 7 sert de base pour déterminer les positions et dimensions respectives des autres éléments constitutifs de l'ensemble géométrique. Dans l'exemple de la Fig. 1A, l'élément profilaire de construction 7 est un cercle et se confond avec un cercle circonscrit 12 à l'élément profilaire 7, de centre Cc et de rayon Rcons.

Les trois zones ou arcs de cercles de frottement 6 sont positionnées en divisant le cercle de construction 7 en autant de portions angulaires, de même dimension, soit 120 degrés pour trois zones dans l'exemple de la figure 1A, mais plus généralement de dimension arbitraire.

La figure montre les trois points A, B, C du cercle de construction 7 qui servent de centre pour trois cercles de glissement A, B, C desquels les zones ou arcs de glissement sont issus. Les trois cercles, de rayon Rgli, sont illustrés en traits pointillés sur la figure. Dans cet exemple comportant trois lobes, les trois centres des cercles de glissement servent également de centres pour les cercles de frottement. Les arcs de glissement 5 sont répartis angulairement le long de l'élément profilaire 7, centrés sur cet élément profilaire 7 et ont un rayon Rgli inférieur au rayon d'un cercle circonscrit 12 à l'élément profilaire 7.

Le centre A du cercle de glissement A sert de centre pour l'arc A' situé à l'opposée par rapport au centre de l'élément profilaire de construction 7, ici le centre Cc du cercle circonscrit 12 à l'élément profilaire 7. Le centre B du cercle de glissement B sert de centre pour l'arc B' situé à l'opposée par rapport au centre Cc du cercle de construction. Enfin, le centre C du cercle de glissement C sert de centre pour l'arc C' situé à l'opposée par rapport au centre Cc du cercle de construction. Le rayon Rfro correspond au rayon des cercles desquels les arcs de frottement 6 sont issus. De façon plus générale, chacun des arcs de frottement 6 est centré par rapport à une position sur l'élément profilaire 7 qui est diamétralement opposée à l'arc de frottement 6 par rapport au centre Cc du cercle circonscrit 12 à l'élément profilaire 7. Le rayon Rfro de l'arc de frottement 6 correspond à la distance entre ladite position et un des points tangents 8.

L'arc A' s'étend angulairement entre les deux points T où cet arc forme une tangente avec les cercles de glissement situés de chaque côté de l'arc. Le même principe s'applique aux arcs B' et C'. Les arcs de frottement 6 s'étendent angulairement entre les deux points T où les arcs de glissement adjacents forment une tangente avec le cercle de frottement de l'arc concerné.

La figure 1B illustre la paroi latérale interne 3 résultant du système profilaire de la figure 1A. Les arcs de glissement 5 et les arcs de frottement 6 résultants sont également illustrés. Le cercle virtuel de construction 7 et les trois cercles de glissement sont illustrés uniquement dans le but de montrer le lien entre ces éléments et la paroi latérale 3 ainsi obtenue.

La figure 1D montre un exemple de réalisation d'un système profilaire ennéalobulaire construit avec des règles telles que préalablement décrit.

La figure 1C montre un exemple de réalisation d'un système profilaire hexalobulaire construit avec des règles telles que préalablement décrit. Toutefois, dans cet exemple, étant donné que le nombre de lobes ou zones ou arcs de glissement est pair, le centre A du cercle de frottement A servant de centre pour l'arc A' situé à l'opposée par rapport au centre Cc du cercle de construction est localisé entre les deux cercles de glissement opposés à l'arc A'. Le centre B du cercle de frottement B servant de centre pour l'arc B' situé à l'opposée par rapport au centre Cc du cercle de construction 7 est localisé entre les deux cercles de glissement opposés à l'arc B', et ainsi de suite pour tous les arcs du système profilaire.

Les figures 2A et 2B montrent des variantes de réalisation trilobulaires construites à partir d'un cercle virtuel de construction 7 de même diamètre que dans l'exemple de la figure 1A, mais dans lesquels le rayon de l'arc de glissement Rgli est respectivement plus petit dans l'exemple de la figure 2A et plus grand dans l'exemple de la figure 2B que dans celui de la figure 1A. En comparant ces deux figures, on observe que les parois latérales internes 3 résultantes ont des profils bien distincts, tant en terme de dimensions qu'en terme de formes. Par exemple, dû au rayon Rgli plus petit dans l'exemple de la figure 2A, la paroi latérale internes 3 de la figure 2A est sensiblement plus "pointue" que dans le cas de la figure 2B.

La pluralité d'arcs de glissement 5 et d'arc de frottement 6 disposés en alternance et générée par le système profilaire forme un profil fermé d'un mobile de pièce d'horlogerie.

Selon un mode de réalisation, la figure 3 montre un barillet 11 d'une montre automatique selon un mode de réalisation. Le tambour 4 du barillet 11 comprend le profil fermé qui correspond à la paroi latérale interne 3 du tambour 4. Un ressort moteur 10 fixé à un arbre de barillet 9 comporte une spire externe 2 dont l'extrémité coopère en glissement et frottement avec la paroi latérale interne 3 du tambour 4. Lorsque le ressort 1 est armé dans le barillet 11, mais en-deçà d'une valeur de seuil de glissement donnée, le ressort 11 ne peut tourner par rapport au tambour 4 à cause du frottement de la spire externe 2 le long de l'arc de frottement 6. Au-delà de la valeur de seuil de glissement donnée, la force de frottement de la spire externe 2 le long de l'arc de frottement 6 ne peut plus empêcher le ressort 1 de tourner dans le barillet 11. De la sorte, le ressort moteur 1 peut, lors d'un remontage allant au-delà de la valeur de seuil de glissement donnée, vaincre la force de frottement résultant du frottement de l'extrémité spire externe 2 le long de l'arc de frottement 6, et glisser le long de l'arc de glissement 5 suivant, autant de fois que nécessaire, du fait de l'alternance entre les deux types d'arcs.

Les points de glissement maximum du ressort 1 contre la paroi latérale interne 3 correspondent au point tangent d'un cercle circonscrit (non représenté), c'est-à-dire le plus petit cercle permettant d'emboîter la paroi latérale interne 3, à la position angulaire du rayon Rgli du système profilaire. Les points de glissement minimum correspondent au point tangent d'un cercle inscrit (non représenté), c'est-à-dire le plus grand cercle susceptible d'être logé à l'intérieur de la paroi latérale interne 3, à la position angulaire du rayon Rfro du système profilaire.

L'absence d'arêtes vives résultant du système profilaire pour le barillet selon l'invention permet de réduire l'usure des composants sujets aux efforts de frottement.

La figure 4 montre un autre exemple de réalisation d'un système profilaire hexalobolar construit avec les règles préalablement énoncées. Toutefois, dans cet exemple, l'élément profilaire virtuel de construction 7 est lui-même de forme hexalobolar. Le cercle circonscrit 12 à l'élément profilaire est également représenté. On observe l'influence de la géométrie de l'élément profilaire de construction en comparant l'aspect général de la paroi latérale interne 3 des figures 1B et 4. La forme hexalobolar de l'élément profilaire virtuel de construction de la figure 4 influence le résultat final dont la forme triangulaire est plus prononcée, contribuant à accroître l'écart entre les caractéristiques de glissement et de frottement des arcs respectifs 5 et 6.

La figure 5 montre un autre exemple de réalisation d'un système profilaire construit avec les règles préalablement énoncées. Toutefois, dans cet exemple, l'élément profilaire virtuel de construction 7 est carré.

Les divers exemples illustrés montrent les multiples degrés de liberté offerts aux concepteurs pour générer un système profilaire. Par exemple, le dimensionnement d'un système profilaire pour le barillet selon l'invention est effectué en prenant en compte les efforts internes des éléments interagissant les uns avec les autres, la résistance de ces éléments, les propriétés du ressort moteur, etc., afin d'obtenir un mode de fonctionnement optimal et bien adapté.

### Numéros de référence employés sur les figures

- 1: système profilaire à géométrie alternée
- 2: spire externe du ressort
- 3: paroi latérale interne
- 4: tambour
- 5: arc de cercle de glissement
- 6: arc de cercle de frottement
- 7: élément profilaire de construction
- 8: point tangent T à un arc de glissement
- 9: arbre de barillet
- 10: ressort moteur
- 11: barillet
- 12: cercle circonscrit à l'élément profilaire
- A: centre du cercle de glissement A
- A': arc opposé au centre A par rapport au centre du cercle de construction
- B: centre du cercle de glissement B
- B': arc opposé au centre B par rapport au centre du cercle de construction
- C: centre du cercle de glissement C
- C': arc opposé au centre C par rapport au centre du cercle de construction
- Cc: centre du cercle circonscrit à l'élément profilaire
- Rcons: rayon du cercle circonscrit à l'élément profilaire
- Rgli: rayon de l'arc de cercle de glissement
- Rfro: rayon de l'arc de cercle de frottement

## Revendications

1. Barillet (11) pour une montre automatique comprenant un tambour (4) avec une paroi latérale interne (3) et un ressort de barillet (1) pourvu d'une spire externe (2) coopérant par friction avec la paroi latérale interne (3) du tambour (4); **caractérisé en ce que**
le profil de la paroi latérale interne (3) comporte une pluralité d'arcs de cercles de glissement (5) et d'arcs de cercle de frottement (6) disposés en alternance, dans lequel les arcs de glissement et de frottement (5, 6) correspondent sensiblement à un arrangement géométrique constitué d'un élément profilaire de construction (7) servant de repère géométrique pour déterminer les positions et dimensions d'arcs de glissement (5) et d'arcs de frottement (6),
les arcs de glissement (5) étant répartis angulairement le long de l'élément profilaire (7), centrés sur cet élément profilaire (7) et ayant un rayon (Rgli) inférieur au rayon d'un cercle circonscrit (12) à l'élément profilaire (7);
les arcs de frottement (6) étant répartis angulairement le long de l'élément profilaire (7), chacun des arcs de frottement (6) s'étendant entre des points tangents (8) à chacun des arcs de glissement (5) adjacents à l'arc de frottement (6);
chacun des arcs de frottement (6) étant centré par rapport à une position sur l'élément profilaire (7) diamétralement opposée au centre de l'arc de frottement (6), le rayon (Rfro) de l'arc de frottement (6) correspondant à la distance entre ladite position et un des points tangents (8)
de sorte que la spire externe (2) coopère par friction avec ladite paroi latérale interne (3) du tambour (4) et est libre de glisser contre les arcs de frottement (6) de ladite paroi (3) dans le cas où la tension du ressort excède une valeur de seuil de glissement donnée, et libre de glisser contre les arcs de glissement (5) de ladite paroi (3) lorsque la tension du ressort est inférieure à ladite valeur de seuil de glissement donnée.

2. Barillet selon la revendication 1,
dans lequel l'élément profilaire (7) est sélectionné parmi les formes géométriques suivantes : cercle, oval, triangle, hexagone, pentagone, octogone.

3. Barillet selon la revendication 1,
dans lequel l'élément profilaire de construction comporte un profil irrégulier.

4. Barillet selon l'une des revendications 1 à 3,
comprenant six arcs de glissement (5) et six arcs de frottement (6) disposés en alternance formant un agencement hexalobulaire.

5. Barillet selon l'une des revendications 1 à 3,
comprenant neuf arcs de glissement (5) et neuf arcs de frottement (6) disposés en alternance, formant un agencement ennéalobulaire.

6. Pièce d'horlogerie comportant le barillet (11) selon l'une des revendications 1 à 5.

## Patentansprüche

1. Federhaus (11) für automatische Uhr umfassend eine Trommel (4) mit einer inneren Seitenwand (3) und eine Feder (1) des Federhauses mit einer äusseren Windung (2), welche reibschlüssig mit einer inneren Seitenwand (3) der Trommel (4) zusammenarbeitet; **dadurch gekennzeichnet, dass**
das Profil der inneren Seitenwand (3) eine Vielzahl von Schleifkreisbögen (5) und von Reibungskreisbögen (6) umfasst, welche abwechselnd angeordnet sind, worin die Schleif- und Reibungskreisbögen (5, 6) im Wesentlichen einer geometrischen Anordnung entsprechen, bestehend aus einem Profilbauelement (7), das als geometrische Referenz dient, um die Positionen und Abmessungen der Schleifbögen (5) und Reibungskreisbögen (6) zu bestimmen,
wobei die Schleifkreisbögen (5) winkelmässig entlang des Profilelements (7) verteilt sind, auf diesem Profilelement (7) zentriert sind und einen Radius (Rgli) kleiner als der Radius eines dem Profilelement (7) umschreibenden Kreises (12) aufweisen;
wobei die Reibungsbögen (6) winkelmässig entlang des Profilelements (7) verteilt sind, wobei jeder der Reibungsbögen (6) sich zwischen den Tangentenpunkten (8) an jedem der mit den Reibungsbögen (6) benachbarten Schleifkreisbögen (5) erstrecken;
wobei jeder der Reibungsbögen (6) in Bezug auf eine zur Mitte des Reibungsbogens (6) diametral gegenüberliegende Position auf dem Profilelement (7) zentriert ist, wobei der Radius (Rfro) des Reibungsbogens (6) dem Abstand zwischen der besagten Position und einem der Tangentenpunkte (8) entspricht;.
so dass die äussere Windung (2) durch Reibung mit der besagten Seitenwand (3) der Trommel (4) zusammenarbeitet und frei ist, gegen die Reibungsbögen (6) der besagten Seitenwand (3) zu gleiten, im Fall wo die Spannung der Feder einen vorgegebenen Gleitschwellenwert überschreitet, und frei ist, gegen die Schleifkreisbögen (5) der besagten Wand (3) zu gleiten, wenn die Spannung der Feder unter dem besagten vorgegebenen Gleitschwellenwert liegt.

2. Federhaus gemäss Anspruch 1, worin das Profilelement (7) aus den folgenden geometrischen Formen ausgewählt wird: Kreis, Oval, Dreieck, Sechseck, Fünfeck, Achteck.

3. Federhaus gemäss Anspruch 1, worin das Bauprofilelement (7) ein unregelmässiges Profil aufweist.

4. Federhaus gemäss einem der Ansprüche 1 bis 3, mit sechs Schiebebügeln (5) und sechs Reibungsbögen (6), welche abwechselnd angeordnet sind, so dass eine sechslobulare Anordnung gebildet wird.

5. Federhaus gemäss einem der Ansprüche 1 bis 3, mit neun Schiebebügeln (5) und neun Reibungsbögen (6), welche abwechselnd angeordnet sind, so dass eine neunlobulare Anordnung gebildet wird.

6. Zeitmessgerät, umfassend ein Federhaus (11) gemäss einem der Ansprüche 1 bis 5.

## Claims

1. Barrel (11) for an automatic watch comprising a drum (4) with an internal side wall (3) and a barrel spring (1) fitted with an external coil (2) cooperating by friction with the internal side wall (3) of the drum (4); **characterised in that**
the profile of the internal side wall (3) comprises a plurality of arcs of circles of sliding (5) and arcs of circle of friction (6) arranged in alternation, wherein the arcs of sliding and of friction (5, 6) substantially correspond to a geometric arrangement consisting of a profile element of construction (7) serving as a geometric mark to determine the positions and dimensions of the arcs of sliding (5) and arcs of friction (6),
the arcs of sliding (5) being angularly distributed along the profile element (7), centred on this profile element (7) and having a radius (Rgli) inferior to the radius of a circle circumscribed (12) to the profile element (7);
the arcs of friction (6) being angularly distributed along the profile element (7), each of the arcs of friction (6) extending between the tangent points (8) to each of the arcs of sliding (5) adjacent to the arc of friction (6);
each of the arcs of friction (6) being centred in relation to a position on the profile element (7) diametrically opposed to the centre of the arc of friction (6), the radius (Rfro) of the arc of friction (6) corresponding to the distance between said position and one of the tangent points (8)
so that the external coil (2) cooperates by friction with said internal side wall (3) of the drum (4) and is free to slide against the arcs of friction (6) of said wall (3) when the tension of the spring exceeds a given threshold value of sliding, and free to slide against the arcs of sliding (5) of said side wall (3) when the tension of the spring is inferior to said given threshold value of sliding.

2. Barrel according to claim 1,
wherein the profile element (7) is selected from the following geometric shapes: circle, oval, triangle, hexagon, pentagon, octagon.

3. Barrel according to claim 1,
wherein the profile element of construction comprises an irregular profile.

4. Barrel according to any one of claims 1 to 3,
comprising six arcs of sliding (5) and six arcs of friction (6) arranged in alternation forming a hexalobular arrangement.

5. Barrel according to any one of claims 1 to 3,
comprising nine arcs of sliding (5) and nine arcs of friction (6) arranged in alternation, forming an nonalobular arrangement.

6. Timepiece comprising the barrel (11) according to one of the claims 1 to 5.
